# EUROPÄISCHE PATENTSCHRIFT

(11) **EP 1 790 434 B1**
(45) Veröffentlichungstag und Bekanntmachung des Hinweises auf die Patenterteilung: **19.03.2008**
(21) Anmeldenummer: 05025876.3
(22) Anmeldetag: 28.11.2005
(51) Int. Cl.: B24B 23/02, B24B 45/00

(54) **Werkzeuggerät mit Schnellspanneinrichtung**
Motor driven hand tool with a rapid clamping device
Outil à main électrique avec dispositif d'accouplement rapide

(43) Veröffentlichungstag der Anmeldung: 30.05.2007
(73) Patentinhaber: Metabowerke GmbH, 72622 Nürtingen (DE)
(72) Erfinder: Baumann, Martin, 73728 Esslingen (DE); Bilckle, Jürgen, 73035 Göppingen (DE)
(74) Vertreter: Friz, Oliver

(56) Entgegenhaltungen:
- DE-A1- 4 426 969
- DE-A1- 10 039 739
- US-A- 5 157 873
- US-A- 5 601 483

## Beschreibung

Die Erfindung betrifft ein motorisch antreibbares Werkzeuggerät, insbesondere ein Handwerkzeuggerät mit einem flächenhaften Werkzeug, wie eine Trennscheibe, Schruppscheibe, Schleifscheibe, und einer Schnellspanneinrichtung für das flächenhafte Werkzeug, umfassend einen Spannhebel, durch dessen Betätigung die Schnellspanneinrichtung von einer das Werkzeug fest einspannenden Spannstellung in eine ein Lösen des werkzeugs erlaubende Freigabestellung überführbar ist und umgekehrt, eine Hohlwelle mit einem darin in Längsrichtung der Hohlwelle einsteckbaren Bolzen, wobei die Hohlwelle und der Bolzen Klemmflansche tragen zwischen denen das Werkzeug klemmbar ist.

Ein derartiges Elektrohandwerkzeuggerät ist beispielsweise in DE 100 39 739 A1 beschrieben. Bei der Schnellspanneinrichtung dieses bekannten Handwerkzeuggeräts wird die Klemmkraft durch eine im Inneren der Hohlwelle vorgesehene Druckfeder aufgebracht, die sich zwischen einem inneren Bund der Hohlwelle und einem Kolbenmittel im Inneren der Hohlwelle abstützt. Das Kolbenmittel verfügt über eine in Längsrichtung der Hülse verlaufende Gewindebohrung, in die der vorausgehend genannte Bolzen einschraubbar ist. Über den erwähnten Spannhebel und einen Nocken kann das erwähnte Kolbenmittel entgegen der Federkraft zusammen mit dem darin eingeschraubten Bolzen nach unten gedrückt werden, so dass der Klemmflansch am Bolzen von dem Klemmflansch an der Hohlwelle freikommt. Auf diese weise wird eine Klemmkraft überwunden und der Bolzen lässt sich samt Klemmflansch aus dem Kolbenmittel ausschrauben und aus der Hohlwelle abziehen, so dass eine neue Schleif- oder Trennscheibe eingesetzt werden kann. Danach wird der Bolzen wieder in die Hohlwelle gesteckt und nur leicht in das Kolbenmittel eingeschraubt. Wenn der Spannhebel in Spannrichtung bewegt wird, so wird durch die erwähnte Feder die Klemmkraft zum Halten des Werkzeugs zwischen den Klemmflanschen aufgebracht.

Die Schnellspanneinrichtung ist jedoch aufwändig auf Grund der Vielzahl von Komponenten innerhalb der Hohlwelle und sie ist wenig bedienungsfreundlich, da zum Festspannen und Lösen eines Werkzeugs stets der Bolzen eingeschraubt beziehungsweise ausgeschraubt werden muss.

Aus DE 44 26 969 A1 und ähnlich auch in EP 0 231 500 A2 ist eine sehr aufwändig konstruierte nicht gattungsgemäße Schnellspanneinrichtung bekannt, bei der eine vielzahl von Teilen an schwer zugänglichen Stellen benötigt werden.

Es finden auch Rollen im Inneren einer Hohlwelle Verwendung, die bei Drücken eines Betätigungselements in Ausweichräume treten, wodurch Keile ihre Sperrwirkung verlieren und ein Klemmflansch in axialer Richtung verschieblich ist, was dann das Lösen einer das Werkzeug klemmenden Spannmutter am Klemmflansch ermöglicht. Die vorrichtung ist insgesamt äußerst kompliziert aufgebaut und im Hinblick auf die auch hier aufzuschraubende Komponente beschwerlich zu bedienen.

Der vorliegenden Erfindung liegt die Aufgabe zu Grunde, ein Werkzeuggerät der eingangs genannten Art im Hinblick auf eine einfache und dennoch sichere Konstruktion einer Schnellspanneinrichtung zu verbessern.

Diese Aufgabe wird erfindungsgemäß dadurch gelöst, dass die Hohlwelle wenigstens eine fensterartige Öffnung aufweist, in der ein Klemmkörper angeordnet ist, und dass der Klemmkörper innen gegen den Bolzen und außen gegen eine federbelastete Schrägfläche anlegbar ist, so dass der Bolzen über den Klemmkörper in Folge der Federbelastung der Schrägfläche in der Hohlwelle klemmbar ist und hierdurch in der Hohlwelle gehalten wird.

Erfindungsgemäß werden also Klemmkörper unmittelbar zur Übertragung einer Klemmkraft oder Spannkraft auf den Bolzen verwendet. Der Bolzen überträgt diese Klemmkraft über seinen Klemmflansch auf das Werkzeug. Durch die Klemmkörper wird der Bolzen in axialer Richtung gezwungen. Ein besonderer Vorteil der erfindungsgemäßen Ausführung der Schnellspanneinrichtung ist darin zu sehen, dass sie sich quasi automatisch auf unterschiedliche Dicken des Werkzeugs, also auf insbesondere unterschiedliche Säge-, Schleif-, Trenn- oder Schruppscheibendicken einstellt. Das Werkzeug wird am Klemmflansch der Hohlwelle positioniert und dann braucht einfach der Bolzen in die Hohlwelle eingesteckt zu werden, bis sein Klemmflansch auf der Oberfläche des Werkzeugs satt anliegt. Wenn dann der Spannhebel in Klemmstellung gebracht wird, so zwingt die erwähnte federbelastete Schrägfläche den Klemmkörper gegen den Bolzen und erzeugt und überträgt auf diese Weise eine Klemmkraft auf den Bolzen. Die Schrägfläche ist dabei derart orientiert und federbelastet, dass über den Klemmkörper eine in Einsteckrichtung des Bolzens gerichtete Kraft auf den Klemmkörper beziehungsweise den Bolzen übertragen wird. Es versteht sich, dass vorzugsweise zwei solcher fensterartigen Aufnehmungen und Klemmkörper und federbelastete Schrägflächen vorgesehen sind. Obschon an sich verschiedene Geometrien für die Klemmkörper denkbar sind und dementsprechend vorzugsweise komplementär zu dieser Geometrie ausgebildete Wirkflächen bei dem Bolzen, erweist es sich als vorteilhaft, wenn die Klemmkörper von zylindrischen Rollenkörpern gebildet sind und der Bolzen in dem betreffenden Bereich eine abgeflachte, vorzugsweise ebene Oberfläche aufweist.

Wenn die fensterartige Öffnung in vorteilhafter Weise langlochförmig oder in Längsrichtung der Hohlwelle langgestreckt ausgebildet ist, so kann ein entsprechender Stellweg realisiert werden.

In vorteilhafter Weise kann die fensterartige Öffnung durch eine Fräsung quer zur Längsrichtung der Hohlwelle auf einfache weise hergestellt werden.

Die erwähnte Schrägfläche könnte an sich von beliebigen Konstruktionselementen, insbesondere von in Längsrichtung oder in Querrichtung verschieblichen keilförmigen Körpern gebildet werden. Es erweist sich in Weiterbildung der Erfindung jedoch als besonders vorteilhaft, wenn die Schrägfläche von einem die Hohlwelle in Umfangsrichtung umgebenden Körper, insbesondere mit zylindrischer Grundgeometrie gebildet ist. Dieser Körper weist dann vorzugsweise eine in Längsrichtung verlaufende zylindrische Bohrung auf, die im Wesentlichen dem Außendurchmesser der Hohlwelle entspricht, so dass der Körper über die Hohlwelle auf diese aufgeschoben sein kann. Die erwähnte Schrägfläche in dem Körper kann in vorteilhafter Weise durch eine quer zur Längsrichtung der Hohlwelle in den Körper eintauchende Freifräsung gebildet werden.

Wie bereits erwähnt erweist es sich als vorteilhaft, wenn der wenigstens eine Klemmkörper eine Zylinderrolle ist und wenn der Bolzen im Bereich der fensterartigen Öffnung eine abgeflachte Oberfläche aufweist, die mit dem Klemmkörper zusammenwirkt.

Des Weiteren erweist es sich als vorteilhaft, wenn der Bolzen eine komplementär zur Form des Klemmkörpers ausgebildete Oberflächengestalt aufweist, und zwar über eine Längserstreckung, die größer ist als die fensterartige Öffnung in der Hohlwelle. Auf diese Weise ist es möglich, dass sich die Schnellspanneinrichtung auf verschiedene Dicken des Werkzeugs automatisch einstellen kann.

Des Weiteren erweist es sich als vorteilhaft, wenn der Klemmkörper einen Durchmesser aufweist, der das 0,5 bis 8-fache der wanddicke der Hohlwelle in diesem Bereich beträgt.

Eine besonders gute Klemmwirkung wird erreicht, wenn die Schrägfläche eine Neigung zur Längsrichtung der Hohlwelle von 1 bis 15° aufweist.

Der Spannhebel ist bei einer bevorzugten Ausführungsform des erfindungsgemäßen Werkzeuggeräts ein Exzenterhebel, der über eine gegenüber dem Gehäuse feste Achse verschwenkbar ist und gegen einen Nocken abrollt, der mittelbar oder unmittelbar die federbelastete Schrägfläche entgegen ihrer Federvorspannung verdrängt. Auf diese Weise wird der Klemmkörper außer Klemmstellung gebracht, und der Bolzen kann aus der Hohlwelle herausgezogen werden. An dieser Stelle sei auch erwähnt, dass es sich als besonders vorteilhaft erweist, dass bei der erfindungsgemäßen Schnellspanneinrichtung der Bolzen nicht eingeschraubt oder ausgeschraubt zu werden braucht; es müssen keinerlei Ein- oder Ausschraubbewegungen ausgeführt werden. Der Bolzen wird lediglich in die Hohlwelle eingesteckt bis er satt gegen die Oberfläche des Werkzeugs anliegt, wobei die Werkzeugdicke automatisch akkommodiert wird. Entsprechend braucht der Bolzen zur Demontage des Werkzeugs nach Lösen der Klemmkörper lediglich aus der Hohlwelle wieder in axialer Richtung herausgezogen werden.

Die Federvorspannung der Schrägfläche kann in an sich beliebiger Weise dadurch erfolgen, dass sich eine Feder gegenüber einem an der Hohlwelle vorgesehenen Widerlager einenends abstützt und anderenends die Schrägfläche beziehungsweise einen die Schrägfläche bildenden Körper belastet. Es erweist sich als vorteilhaft, wenn die Schrägfläche von einem Tellerfederpaket belastet ist, welches die Hohlwelle insbesondere konzentrisch umgibt und sich einenends gegen die Hohlwelle abstützt. Das Tellerfederpaket kann dann in konstruktiv einfacher Weise gegen einen Ringbund an der Außenseite der Hohlwelle oder gegen radial vorstehende Vorsprünge an der Hohlwelle abgestützt sein.

Es erweist sich als besonders vorteilhaft, wenn die Schnellspanneinrichtung so ausgebildet ist, dass sie Werkzeugdicken von 1 bis 12 mm ohne Veränderung weiterer Komponenten adaptieren kann.

Weitere Merkmale, Einzelheiten und vorteile der Erfindung ergeben sich aus der beigefügten zeichnerischen Darstellung und nachfolgenden Beschreibung einer bevorzugten Ausführungsform des erfindungsgemäßen Werkzeuggeräts. In der zeichnung zeigt:
- Figur 1: eine schematische Darstellung einer Schnellspanneinrichtung bei einem erfindungsgemäßen Werkzeuggerät, teilweise im Schnitt;
- Figur 2: eine perspektivische Darstellung der Schnellspanneinrichtung nach Figur 1.

Figur 1 zeigt eine insgesamt mit dem Bezugszeichen 2 bezeichnete Schnellspanneinrichtung bei einem Werkzeuggerät, insbesondere Handwerkzeuggerät, mit einem flächenhaften werkzeug 4, beispielsweise in Form einer Trennscheibe, Schruppscheibe oder Schleifscheibe oder eines Sägeblatts. Das Werkzeuggerät ist lediglich durch eine Gehäusewandung 6 angedeutet. Die Schnellspanneinrichtung 2 umfasst einen Spannhebel 8, der um eine gehäusefeste Achse 10 zwischen einer in Figur 1 eingenommenen Spannstellung und einer durch den Pfeil 12 dargestellten Freigabestellung verschwenkbar ist.

Des Weiteren umfasst die Schnellspanneinrichtung 2 eine Hohlwelle 14 mit einem Klemmflansch 16 und einen Bolzen 18 mit einem Klemmflansch 20- Der Bolzen 18 ist in Längsrichtung 22 der Hohlwelle 14 in diese einsteckbar.

Anlageflächen 24, 26 der Klemmflansche 16 und 20 sind dann einander zugewandt und können das flächenhafte Werkzeug 4 zwischen sich halten und festklemmen. Je nach Dicke d des Werkzeugs 4 ist der Bolzen 18 mehr oder weniger weit in die Hohlwelle 14 eingeschoben bis die Anlageflächen 24, 26 der Klemmflansche 16, 20 in flächenhafte satte Anlage an die Oberfläche des Werkzeugs 4 gelangen.

Zur Fixierung des Bolzens 18 und zur Einleitung einer Klemmkraft auf die Klemmflansche 16, 20 umfasst die Hohlwelle im dargestellten beispielhaften Fall zwei fensterartige Öffnungen 28, die quer zur Längsrichtung 22 in die Hohlwelle 14 eingebracht sind. In diesen fensterartigen Öffnungen 28 ist jeweils ein im beispielhaft dargestellten Fall walzen- oder rollenförmiger Klemmkörper 30 angeordnet, dessen Rollendurchmesser größer ist als die Wanddicke der Hohlwelle 14. Der jeweilige Klemmkörper 30 steht daher in das Innere 32 der Hohlwelle 14 und nach außerhalb der Hohlwelle 14 vor. Der jeweilige Klemmkörper wirkt außen mit einer jeweiligen Schrägfläche 34 zusammen, die zur Längsrichtung 22 der Hohlwelle 14 geneigt ist. Die Schrägfläche 34 ist von einem Körper 36 mit im beispielhaft dargestellten Fall im Wesentlichen kreiszylindrischer Grundgeometrie gebildet. Er umgibt die Hohlwelle 14 konzentrisch in Umfangsrichtung und weist hierfür eine in Längsrichtung 22 verlaufende kreiszylindrische Öffnung auf, mit der er auf die Hohlwelle 14 aufgeschoben ist. Außerdem besitzt er eine quer zur Längsrichtung 22 der Hohlwelle 14 von einer Seite eingebrachte Freifräsung 38, die am Besten aus Figur 2 ersichtlich ist, wobei durch diese Freifräsung im Inneren des Körpers 36 die genannten Schrägflächen 34 gebildet sind. Der Körper 36 ist im beispielhaft dargestellten Fall über ein Tellerfederpaket 40 in Richtung auf den Spannhebel 8, also von den Klemmflanschen 16, 20 weg, vorgespannt. Das Tellerfederpaket 40 stützt sich gegen ein lediglich schematisch angedeutetes Widerlager 42 am Außenumfang der Hohlwelle 14 ab. Durch die vorspannung des Körpers 36 und damit der Schrägflächen 34 werden die Klemmkörper 30 - bei eingestecktem Bolzen 18 - gegen die äußere Oberfläche des Bolzens 18 gedrückt und ziehen den Bolzen 18 dabei in Richtung des Pfeils 44, so dass sein Klemmflansch 20 gegen den Klemmflansch 16 der Hohlwelle 14 gezwungen wird. Auf diese weise wird eine das Werkzeug 4 zwischen den Klemmflanschen 16, 20 haltende Spannkraft erzeugt und aufrechterhalten.

Zum Lösen des Werkzeugs ist ein von dem Spannhebel 8 mittelbar oder unmittelbar beaufschlagtes Stellelement 46, im beispielhaft dargestellten Fall in Form eines mit topfförmiger Geometrie ausgebildeten Körpers, vorgesehen, welches in Längsrichtung 22 verschieblich ausgebildet ist und in Richtung auf den Spannhebel 8 durch ein an sich beliebiges Federmittel 48 vorgespannt ist. Wird der Spannhebel 8 ausgehend von der in Figur 1 dargestellten Position in Richtung des Pfeils 12 in Freigabestellung verschwenkt, so drückt der exzentrische Spannhebel das Stellelement 46 in Längsrichtung 22 entgegen der Pfeilrichtung 44 nach unten, bis das Stellelement nach einem gewissen Stellweg gegen den Körper 36 anläuft und diesen ebenfalls entgegen der Wirkung des Tellerfederpakets 40 nach unten bewegt. Hierdurch gelangen aber die Klemmkörper 30 außer Klemmstellung und der Bolzen 18 kann ohne dass eine Schraubbewegung ausgeführt werden muss, nach unten aus der Hohlwelle 14 abgezogen werden. Das Werkzeug 4 kann dann gegen ein neues ausgetauscht werden. Dann wird der Bolzen 18 wieder in die Hohlwelle 14 eingesteckt, und zum Festspannen des neu eingesetzten Werkzeugs wird der Spannhebel 8 wieder in die in Figur 1 dargestellte Position zurückbewegt. Währenddessen wird unter der Wirkung des Tellerfederpakets 40 der Körper 36 in Richtung des Pfeils 44 verstellt, wodurch die Klemmkörper 30 wieder in Klemmstellung gezwungen werden. Das Stellelement 46 wird schließlich unter der Wirkung des Federmittels 48 von dem in seiner Klemmendstellung befindlichen Körper 36 abgehoben und in die in Figur 1 dargestellte Ausgangsposition zurückbewegt. An Stelle des Federmittels 48 könnte selbstverständlich auch eine sonstige Zwangskopplung zwischen Spannhebel und Stellelement vorgesehen sein. Es wäre auch denkbar, dass der Spannhebel über geeignete exzentrische Bereiche direkt auf das Stellelement 46 einwirkt.

Das Werkzeuggerät ist dann weiter so ausgebildet, dass die beschriebenen Komponenten bestehend aus Hohlwelle 14, Körper 36 mit Schrägflächen 34, einschließlich Tellerfederpaket 40 und Bolzen 18 rotierend oder oszillierend antreibbar sind. Hierfür wäre es beispielsweise denkbar, dass auf der Hohlwelle 14 ein Antriebszahnrad sitzt, das in der schematischen Darstellung der Figur 1 aber nicht gezeigt ist. Lediglich angedeutet ist ein Radiallager 50.

Figur 2 zeigt wiederum schematisch eine perspektivische Darstellung von Hohlwelle 14 mit eingestecktem Bolzen 18 sowie Körper 36 mit Schrägflächen 34 und Klemmkörpern 30. Ferner angedeutet ist das Tellerfederpaket 40. Man erkennt die fensterartigen Öffnungen 28, die durch Freifräsungen von radial außen in die Hohlwelle 14 eingebracht sind.

## Patentansprüche

1. Werkzeuggerät, insbesondere Handwerkzeuggerät, mit einem flächenhaften Werkzeug (4), wie eine Trennscheibe, Schruppscheibe, Schleifscheibe oder Sägeblatt, und einer Schnellspanneinrichtung (2) für das flächenhafte Werkzeug, umfassend einen Spannhebel (8), durch dessen Betätigung die Schnellspanneinrichtung (2) von einer das Werkzeug (4) fest einspannenden Spannstellung in eine ein Lösen des Werkzeugs erlaubende Freigabestellung überführbar ist und umgekehrt, eine Hohlwelle (14) mit einem darin in Längsrichtung (22) der Hohlwelle (14) einsteckbaren Bolzen (18), wobei die Hohlwelle (14) und der Bolzen (18) Klemmflansche (16, 20) tragen zwischen denen das Werkzeug (4) klemmbar ist, **dadurch gekennzeichnet, dass** die Hohlwelle (14) wenigstens eine fensterartige Öffnung (28) aufweist, in der ein Klemmkörper (30) angeordnet ist, und dass der Klemmkörper (30) innen gegen den Bolzen (18) und außen gegen eine federbelastete Schrägfläche (34) anlegbar ist, so dass der Bolzen (18) über den Klemmkörper (30) in Folge der Federbelastung der Schrägfläche (34) in der Hohlwelle (14) klemmbar ist und hierdurch in der Hohlwelle (14) gehalten wird.

2. Werkzeuggerät nach Anspruch 1, **dadurch gekennzeichnet, dass** zwei fensterartige Öffnungen (28) und zwei Klemmkörper (30) vorgesehen sind.

3. Werkzeuggerät nach Anspruch 1 oder 2, **dadurch gekennzeichnet, dass** die fensterartige Öffnung (28) langlochförmig ist.

4. Werkzeuggerät nach Anspruch 1, 2 oder 3, **dadurch gekennzeichnet, dass** die fensterartige Öffnung (28) durch eine Fräsung quer zur Längsrichtung (22) der Hohlwelle (14) gebildet ist.

5. Werkzeuggerät nach einem der vorstehenden Ansprüche, **dadurch gekennzeichnet, dass** die Schrägfläche (34) von einem die Hohlwelle (14) in Umfangsrichtung umgebenden Körper (36), insbesondere mit zylindrischer Grundgeometrie, gebildet ist.

6. Werkzeuggerät nach Anspruch 5, **dadurch gekennzeichnet, dass** die Schrägfläche (34) in dem Körper (36) durch eine Freifräsung quer zur Längsrichtung (22) der Hohlwelle (14) gebildet ist.

7. Werkzeuggerät nach einem der vorstehenden Ansprüche, **dadurch gekennzeichnet, dass** der wenigstens eine Klemmkörper (30) eine Zylinderrolle ist.

8. Werkzeuggerät nach einem der vorstehenden Ansprüche, **dadurch gekennzeichnet, dass** der Bolzen (18) im Bereich der fensterartigen Öffnung (28) eine abgeflachte Oberfläche aufweist, die mit dem Klemmkörper (30) zusammenwirkt.

9. Werkzeuggerät nach einem der vorstehenden Ansprüche, **dadurch gekennzeichnet, dass** der Klemmkörper (30) einen Durchmesser aufweist, der das 0,5 - 8-Fache der Wanddicke der Hohlwelle (14) in diesem Bereich beträgt.

10. Werkzeuggerät nach einem der vorstehenden Ansprüche, **dadurch gekennzeichnet, dass** die Schrägfläche (34) eine Neigung zur Längsrichtung (22) der Hohlwelle (14) von 1 - 15 Grad° aufweist.

11. Werkzeuggerät nach einem der vorstehenden Ansprüche, **dadurch gekennzeichnet, dass** der Spannhebel (8) ein Exzenterhebel oder Kniehebel ist.

12. Werkzeuggerät nach einem der vorstehenden Ansprüche, **dadurch gekennzeichnet, dass** die Schrägfläche (34) von einem Tellerfederpaket (40) belastet ist, welches die Hohlwelle (14) umgibt und sich einenends gegen die Hohlwelle (14) abstützt.

13. Werkzeuggerät nach einem der vorstehenden Ansprüche, **dadurch gekennzeichnet, dass** die Schnellspanneinrichtung (2) Werkzeugdicken (d) von 1 - 12 mm ohne Veränderung weiterer Komponenten adaptieren kann .

## Claims

1. Power tool, in particular a hand-held power tool, with a planar tool (4), such as a cutoff wheel, roughing wheel, grinding disc or saw-blade, and with a quick-clamping device (2) for the planar tool, comprising a clamping lever (8), through the activation of which the quick-clamping device (2) can be transferred from a clamping position where it firmly clamps the tool (4) into a release position allowing the tool to be released, and vice versa, a hollow shaft (14), with a bolt (18) which can be inserted into the hollow shaft (14) in the longitudinal direction (22) thereof, the hollow shaft (14) and the bolt (18) having gripping flanges (16, 20) between which the tool (4) can be gripped, **characterised in that** the hollow shaft (14) has at least one window-like aperture (28) in which a gripping member (30) is arranged, and **in that** the gripping member (30) can be applied to the bolt (18) on the inside and to a spring-loaded inclined face (34) on the outside, so that the bolt (18), because of the spring-loading of the inclined face (34), can be gripped in the hollow shaft (14) by means of the gripping member (30) and is thus held in the hollow shaft (14).

2. Power tool according to claim 1, **characterised in that** two window-like apertures (28) and two gripping members (30) are provided.

3. Power tool according to either claim 1 or claim 2, **characterised in that** the window-like aperture (28) is slot-shaped.

4. Tool according to any one of claims 1, 2, and 3, **characterised in that** the window-like aperture (28) is formed by a milled cut transverse to the longitudinal direction (22) of the hollow shaft (14).

5. Power tool according to any one of the preceding claims, **characterised in that** the inclined face (34) is formed from a member (36) surrounding the hollow shaft (14) in the circumferential direction, in particular with a fundamentally cylindrical shape.

6. Power tool according to claim 5, **characterised in that** the inclined face (34) is formed in the body (36) by an open milled cut transverse to the longitudinal direction (22) of the hollow shaft (14).

7. Power tool according to any one of the preceding claims, **characterised in that** the at least one gripping member (30) is a cylinder roll.

8. Power tool according to any one of the preceding claims, **characterised in that** the bolt (18) in the region of the window-like aperture has a levelled upper surface, which interacts with the gripping member (30).

9. Power tool according to any one of the preceding claims, **characterised in that** the gripping member (30) has a diameter which is 0.5 - 8 times the thickness of the walls of the hollow shaft (14) in this region.

10. Power tool according to any one of the preceding claims, **characterised in that** the inclined face (34) has an inclination of 1 - 15 degrees to the longitudinal direction (22) of the hollow shaft (14).

11. Power tool according to any one of the preceding claims, **characterised in that** the clamping lever (8) is a cam lever or knee-lever.

12. Power tool according to any one of the preceding claims, **characterised in that** the inclined face (34) is loaded by a disc spring pack (40), which surrounds the hollow shaft (14) and rests against the hollow shaft at one end.

13. Power tool according to any one of the preceding claims, **characterised in that** the quick-clamping device (2) can adapt to a tool thickness (d) of 1 - 12 mm without the alteration of any other components.

## Revendications

1. Appareil outil, en particulier appareil outil à main, comprenant un outil (4) de surface, tel qu'une meule de tronçonnage, une meule de dégrossissage, une meule ou une lame de scie, et un dispositif de serrage rapide (2) pour l'outil de surface, comprenant un levier de serrage (8), par l'actionnement duquel le dispositif de serrage rapide (2) peut être transféré d'une position de serrage serrant fixement l'outil (4) dans une position de libération permettant un détachement de l'outil et inversement, un arbre creux (14) avec un boulon (18) emboîtable à l'intérieur dans le sens longitudinal (22) de l'arbre creux (14), l'arbre creux (14) et le boulon (18) portant des brides de blocage (16, 20) entre lesquelles l'outil (4) peut être bloqué, **caractérisé en ce que** l'arbre creux (14) présente au moins une ouverture (28) de type fenêtre, dans laquelle un corps de blocage (30) est disposé et **en ce que** le corps de blocage (30) peut être appuyé à l'intérieur contre le boulon (18) et à l'extérieur contre une surface inclinée (34) sollicitée par ressort, de sorte que le boulon (18) est maintenu par le corps de blocage (30) du fait de la sollicitation par ressort de la surface inclinée (34) dans l'arbre creux (14) et est ainsi maintenu dans l'arbre creux (14).

2. Appareil outil selon la revendication 1, **caractérisé en ce que** deux ouvertures (28) de type fenêtre et deux corps de blocage (30) sont prévus.

3. Appareil outil selon la revendication 1 ou 2, **caractérisé en ce que** l'ouverture (28) de type fenêtre est en forme de trou oblong.

4. Appareil outil selon la revendication 1, 2 ou 3, **caractérisé en ce que** l'ouverture (28) de type fenêtre est formée par un fraisage transversalement à la direction longitudinale (22) de l'arbre creux (14).

5. Appareil outil selon l'une quelconque des revendications précédentes, **caractérisé en ce que** la surface inclinée (34) est formée par un corps (36) entourant l'arbre creux (14) dans le sens longitudinal, en particulier avec une géométrie de base cylindrique.

6. Appareil outil selon la revendication 5, **caractérisé en ce que** la surface inclinée (34) est formée dans le corps (36) par un fraisage libre transversalement à la direction longitudinale (22) de l'arbre creux (14).

7. Appareil outil selon l'une quelconque des revendications précédentes, **caractérisé en ce que** le au moins un corps de serrage (30) est un rouleau cylindrique.

8. Appareil outil selon l'une quelconque des revendications précédentes, **caractérisé en ce que** le boulon (18) présente dans la zone de l'ouverture (28) de type fenêtre une surface aplatie qui coopère avec le corps de serrage (30).

9. Appareil outil selon l'une quelconque des revendications précédentes, **caractérisé en ce que** le corps de serrage (30) présente un diamètre qui est égal à 0,5 à 8 fois l'épaisseur de paroi de l'arbre creux (14) dans cette zone.

10. Appareil outil selon l'une quelconque des revendications précédentes, **caractérisé en ce que** la surface inclinée (34) présente une inclinaison par rapport à la direction longitudinale (22) de l'arbre creux (14) de 1 à 15°.

11. Appareil outil selon l'une quelconque des revendications précédentes, **caractérisé en ce que** le levier de serrage (8) est un levier à excentrique ou un levier coudé.

12. Appareil outil selon l'une quelconque des revendications précédentes, **caractérisé en ce que** la surface inclinée (34) est sollicitée par un ensemble ressort à disques (40), qui entoure l'arbre creux (14) et s'appuie par une extrémité contre l'arbre creux (14).

13. Appareil outil selon l'une quelconque des revendications précédentes, **caractérisé en ce que** le dispositif de serrage rapide (2) peut adapter des épaisseurs d'outil (d) de 1 à 12 mm sans modification d'autres composants.
